# FASCICULE DE BREVET EUROPEEN

(11) **EP 3 113 867 B1**
(45) Date de publication et mention de la délivrance du brevet: **03.01.2018**
(21) Numéro de dépôt: 15714025.2
(22) Date de dépôt: 09.03.2015
(51) Int. Cl.: B01F 3/04, B01F 5/04, B01F 5/06

(54) **PROCÉDÉ ET DISPOSITIF DE DISPERSION DE GAZ DANS UN LIQUIDE**
VERFAHREN UND VORRICHTUNG ZUR DISPERSION VON GAS IN EINER FLÜSSIGKEIT
PROCESS AND DEVICE FOR DISPERSING GAS IN A LIQUID

(30) Priorité: 07.03.2014 FR 1451870
(43) Date de publication de la demande: 11.01.2017
(73) Titulaire: Suez International, 92040 Paris la Défense Cedex (FR)
(72) Inventeur: BAIG, Sylvie, F-78360 Montesson (FR); FONSECA, Pedro, F-92500 Rueil-malmaison (FR); LE QUESNE, François, F-92130 Issy les Moulineaux (FR)
(74) Mandataire: Cabinet Armengaud Aîné
(86) Numéro de dépôt international: PCT/IB2015/051705
(87) Numéro de publication internationale: WO 2015/132773

(56) Documents cités:
- WO-A1-92/03220
- DE-A1- 10 250 707
- DE-U1-202006 002 983

## Description

L'invention est relative à un procédé et à un dispositif de dispersion de gaz dans un courant descendant de liquide.

L'invention concerne plus particulièrement un procédé et un dispositif de dispersion à jet gaz liquide hydride mélangeur et injecteur à jet. Le procédé a pour objectif de disperser de façon homogène le gaz sous forme de fines bulles dans un liquide moteur pour la mise en contact gaz liquide ou en vue de mise en contact ultérieur avec la masse de liquide dans un contacteur environnant dans lequel le dispositif est implanté. Le dispositif est composé d'une tête d'injection comportant une chambre de mélange à jet liquide en partie haute et d'un tube coaxial vertical à jet diphasique en partie inférieure, formant tuyère. Ladite dispersion homogène gaz liquide est produite pour une rétention gazeuse comprise entre 5 et 70 %, de préférence entre 30 et 50 %.

L'invention concerne plus particulièrement un procédé et un dispositif d'injection d'ozone ou d'un mélange d'ozone et d'oxygène et/ou d'air dans un courant d'eau, pour le purifier.

La performance de la dispersion de gaz peut s'exprimer d'une part en fonction de la taille des bulles de gaz produites et d'autre part en fonction d'un rapport volumique gaz/liquide du mélange diphasique gaz-liquide résultant de la dispersion, rapport relié à la rétention gazeuse définie comme le rapport du volume de la phase gazeuse rapportée au volume total du contacteur égal à la somme des volumes de gaz et de liquide qu'il contient ou comme le rapport du débit volumique de la phase gazeuse rapporté à la somme des débits volumiques de gaz et de liquide. Les procédés et dispositifs d'injection de l'état de la technique permettent d'obtenir une dispersion homogène de gaz sous forme, de bulles sous une consommation d'énergie acceptable pour un rapport volumique gaz/liquide relativement faible, ne dépassant pas 0,5 en général.

Les contacteurs diphasiques gaz liquide correspondent à de nombreuses applications industrielles, telles que des oxydations et hydrogénations en phase liquide ou des absorptions d'un gaz par un liquide avec ou non réaction chimique.

Les appareils de mise en contact des phases gazeuse et liquide sont conçus pour répondre de la façon la plus efficace possible à l'exigence d'assurer le transfert des quantités de matière requises, au meilleur coût, en incluant en outre des notions liées au fonctionnement telles que flexibilité vis-à-vis des quantités de matière à mettre en jeu, sécurité et stabilité de fonctionnement, rapidité d'exécution des étapes de démarrage et de mise en régime, durée potentielle de fonctionnement (corrosion, maintenance,....).

Dans tous les cas, la quantité de matière échangée au sein d'un appareillage diphasique, notée N, peut être évaluée par : $\begin{matrix}N = Coefficient de transfert de matière \times Aire interfaciale d'échange \times Potentiel \\ d'échange\end{matrix}$ Ainsi les contacteurs gaz liquide sont conçus pour offrir la surface d'échange la plus importante compatible avec des conditions hydrodynamiques relatives aux débits circulants des fluides et des propriétés physico-chimiques de ces derniers. Il est de plus primordial que la perte de charge côté gaz soit aussi modérée que possible afin d'éviter des dépenses énergétiques rédhibitoires ou des conditions de pression incompatibles avec les conditions d'application.

Les contacteurs dans lesquels le gaz est dispersé sous forme de bulles dans un liquide couvrent les technologies colonne à bulles, cuve agitée mécaniquement, colonne à plateaux perforés, contacteur tubulaire à co-courant tel que mélangeur statique, éjecteur à jet immergé et éjecteur venturi à liquide moteur (M. Roustan, Transferts gaz-liquide dans les procédés de traitement des eaux et des effluents gazeux, Editions Lavoisier 2003 ; Pierre Trambouze, Réacteurs chimiques - Technologie, J4020, Editions Techniques de l'Ingénieur, 1993). Ces différents contacteurs sont caractérisés par des niveaux de rétention liquide et d'aire interfaciale variables. Parmi ceux-ci les contacteurs tubulaires fonctionnant à co-courant de gaz et de liquide offrent les avantages d'admettre une gamme de fonctionnement plus large à la fois en rétention de phase dispersée gazeuse (définie comme le rapport du volume de la phase gazeuse rapportée au volume total du contacteur égal à la somme des volumes de gaz et de liquide qu'il contient ou comme le rapport du débit volumique de la phase gazeuse rapporté à la somme des débits volumiques de gaz et de liquide) et de générer une très importante aire interfaciale. Leur principal inconvénient réside dans la perte de charge occasionnée pour produire la dispersion du gaz, laquelle limite alors soit la rétention de la phase gazeuse dispersée à 30 % au mieux dans le cas des systèmes à mélangeur statique, éjecteur à jet immergé et éjecteur venturi à liquide moteur, soit la hauteur d'immersion à moins de quelques mètres au maximum pour les éjecteurs à jet immergé fonctionnant avec des rétentions gazeuses supérieures à 50 % car une installation d'injection de gaz à plus forte profondeur peut présenter l'inconvénient majeur de nécessiter une source de gaz sous pression, par exemple un compresseur et ses tuyauteries associées.

WO 2012025214 présente un dispositif et un procédé d'absorption d'ozone en contacteur tubulaire pour le traitement de liquides selon lequel l'injection de gaz ozoné a lieu dans le flux de liquide circulant au moyen d'au moins deux mélangeurs statiques espacés de zones de contact.

WO 2013082132 porte sur un procédé et sur un appareil pour injecter un gaz dans un liquide, dans lequel une hélice hélicoïdale rotative située à l'intérieur d'un tube d'aspiration immergé dans le liquide crée un écoulement descendant de liquide à l'intérieur du tube d'aspiration alimenté par du gaz au travers de buselures disposées soit au-dessus soit au-dessous soit le long de l'hélice hélicoïdale. Le liquide est aspiré dans le tube d'aspiration à une vitesse superficielle supérieure à une vitesse d'ascension terminale des bulles de gaz, de façon à permettre l'entraînement des bulles de gaz non dissoutes dans la masse du liquide à l'intérieur du liquide qui est aspiré dans le tube d'aspiration. Un rendement de transfert de 90 % est obtenu dans le contacteur pour une rétention gazeuse de 5 % dans le tube de moins d'un mètre de longueur.

EP 0 086 019 concerne un contacteur hybride en deux étages combinant colonne à pluie et colonne à bulles pour la dissolution d'un gaz dans un liquide de préférence pour l'ozonation de l'eau selon lequel l'injection de gaz est réalisée grâce à un tube immergé. Selon ce procédé, une fraction du flux de liquide sert à injecter le gaz sous forme de bulles à l'aide d'un tube immergé qui introduit le mélange diphasique dans un courant vertical descendant du flux principal de liquide alimenté par ruissellement dans la partie annulaire extérieure supérieure du contacteur. Ce dispositif met ainsi en jeu un espace libre de ruissellement de volume significatif qui favorise le dégazage de sorte que le rendement de dissolution du gaz s'en trouve diminué. La rétention gazeuse dans le tube d'injection est indiquée égale à 13 % au maximum.

FR 2 762 232 décrit également un procédé et un dispositif pour la mise en contact de l'ozone dans des liquides, notamment de l'eau, selon lequel un mélange diphasique du flux partiel du liquide à traiter et d'un gaz chargé d'ozone sous pression est réalisé dans un tube vertical à co-courant descendant de gaz et de liquide contenant éventuellement des dispositifs de cisaillement des bulles, le tout constituant une partie d'un contacteur d'absorption de l'ozone dans le liquide en forme de tube en U tel que décrit dans FR 2 545 732. La dispersion du gaz sous forme de bulles est obtenue dans le tube descendant sous l'effet de la vitesse liquide d'environ 1,5 m/s. La hauteur du contacteur est comprise entre 20 et 35 m. Ce type de contacteur implique de fonctionner avec une rétention gazeuse inférieure à 20 % pour maîtriser le mélange diphasique eau et gaz (Degrémont, Mémento Technique de l'eau, Editions Lavoisier, 2005).

US6001247 expose encore un contacteur composé d'un compartiment de diffusion équipé d'un tube vertical immergé à co-courant descendant de gaz ozoné et d'eau pour introduire uniformément le gaz. L'intérieur du tube contient des éléments poreux coaxiaux pour distribuer le gaz ozoné sous forme de bulles dans l'eau qui y circule.

FR 2 776 942 détaille aussi un dispositif de dispersion d'un gaz dans un liquide par jet immergé. Le dispositif de dispersion, est constitué d'une buse émettrice unique d'un jet de liquide vertical dirigé vers le bas, d'un tube coaxial au jet, et d'une plaque d'impact localisé près de l'extrémité inférieure du tube. Le niveau de la dispersion est maintenu au plus près de la sortie de la buse grâce au maintien du niveau dans le contacteur environnant. Le jet produit par la buse aspire le gaz admis latéralement à la buse et le véhicule dans le tube simultanément avec de la dispersion qui pénètre de l'extérieur vers l'intérieur du tube grâce à des trous immergés. L'ensemble est dispersé dans la masse du contacteur environnant par impact sur la plaque. Aucune bulle n'atteint le volume situe en dessous de la plaque d'où est prélevé le liquide qui alimente la buse grâce à une pompe. Comme on le comprend aisément ce dispositif à buse émettrice unique est approprié à la dispersion du gaz dans un contacteur de volume réduit, typiquement moins d'un mètre cube comme présenté. Ce dispositif est de plus difficile à construire à grande échelle de par la fragilité apportée à la structure par les orifices de recirculation à réaliser dans le tube descendant. Enfin la limite haute de vitesse à l'éjection donnée à 12 m/s est inacceptable vis-à-vis de l'abrasion des matériaux pour la construction du tube descendant. DE 20 2006002983 décrit un procédé et un dispositif selon les préambules des revendications 1 et 9. Le procédé selon l'invention a pour but, surtout, d'éviter les nombreux inconvénients des contacteurs tubulaires fonctionnant à co-courant de gaz et de liquide capables de produire une aire interfaciale importante et décrits dans l'état de l'art antérieur. Les principaux inconvénients sont rappelés ci-après :
- La perte de charge importante occasionnée pour produire la dispersion du gaz,
- La limitation de fonctionnement de ces contacteurs à des rétentions de la phase gazeuse dispersée à 30 % ou à des rapports volumiques gaz/liquide de 0,5 au mieux dans le cas des systèmes à mélangeur statique, éjecteur à jet immergé et éjecteur venturi à liquide moteur en application à taille industrielle,
- La limitation de la hauteur d'immersion à moins de quelques mètres au maximum pour les éjecteurs à jet immergé fonctionnant avec des rétentions gazeuses supérieures à 50 % correspondant à des rapports volumiques gaz/liquide supérieurs à 1 alors que la pression statique est bénéfique au transfert de matière gaz liquide,
- La limitation de conception des jets immergés à des volumes et des hauteurs de contacteur réduits sous l'effet de probables difficultés d'ingénierie pour l'extrapolation des systèmes à plus grande échelle,
- L'utilisation d'éléments de construction tels qu'éléments de mélangeurs statiques, éléments hélicoïdaux, buses d'éjection de liquide sensibles au colmatage par des dépôts et nécessitant une maintenance accrue,
- Des conditions de fonctionnement en vitesse liquide supérieure à 10 m/s inacceptables vis-à-vis de la durée de vie des équipements,
- La faible flexibilité des systèmes vis-à-vis de la variation des conditions de fonctionnement.
L'invention a aussi pour but de permettre d'obtenir un mélange diphasique avec un rapport volumique gaz/liquide supérieur à 0,3, sans toutefois consommer trop d'énergie et sans mettre en jeu des pressions de liquide élevées, de l'ordre de 4 bars. Il est souhaitable en outre que le procédé et le dispositif de dispersion soient simples à mettre en oeuvre, et que leur maintenance ne soit pas rendue difficile par la présence de particules dans le liquide. L'invention est définie par les caractéristiques des revendications 1 et 9. Selon l'invention, le procédé de dispersion de gaz dans un courant descendant de liquide, est caractérisé en ce que :
- le liquide est distribué selon au moins un jet dirigé vers le bas, de préférence selon une pluralité de jets,
- le gaz est distribué radialement vers le ou les jets de liquide pour être entraîné par le liquide,
- et le mélange liquide gaz est canalisé dans un tube vertical d'écoulement descendant.
Avantageusement, le gaz est distribué sous une pression inférieure à 2 bars, de préférence inférieure à 1,5 bar.
La vitesse des jets de liquide peut être comprise entre 4 et 10 m/s, de préférence entre 6 et 8 m/s.
La section transversale du tube vertical est au moins égale à la surface totale d'émission des jets de liquide, et au plus égale à 2 fois cette même surface, ladite section transversale étant de préférence comprise entre 1,2 et 1,5 fois la surface totale d'émission des jets.
Avantageusement, le liquide est dirigé au-dessus d'une plaque horizontale comportant une pluralité d'orifices à l'intérieur d'une zone, pour s'écouler vers le bas selon une pluralité de jets,
- le gaz est distribué radialement vers l'intérieur de ladite zone d'orifices pour le liquide,
- le mélange liquide gaz est canalisé selon une section décroissante jusqu'à rejoindre le tube vertical d'écoulement descendant.
De préférence, le mélange liquide gaz est canalisé dans le tube vertical descendant pendant au moins 0,2 seconde.

Le gaz injecté peut être choisi parmi l'air, l'oxygène, l'ozone, le dioxyde de carbone, ces gaz étant injectés seuls ou en mélanges.
De préférence, le liquide est aqueux incluant les eaux naturelles douces ou salines, les eaux usées et plus généralement les effluents aqueux, les eaux de procédé dans l'industrie y compris dans le secteur de production d'eau de consommation.
L'invention est également relative à un dispositif de dispersion de gaz dans un liquide selon la revendication 9, en particulier pour la mise en oeuvre d'un procédé tel que défini précédemment, comportant un conduit d'arrivée du liquide à traiter. Le dispositif comporte:
- en partie haute, une tête d'injection reliée au conduit d'arrivée et comportant une chambre de mélange à jet liquide,
- et en partie inférieure un tube vertical, de préférence coaxial, à écoulement diphasique.
La tête d'injection comprend un compartiment avec, en partie inférieure, une plaque horizontale de distribution pour le liquide percée d'au moins un orifice, et une chambre annulaire prévue sous la plaque à sa périphérie et comportant au moins une ouverture de distribution du gaz suivant une direction radiale centripète,
- la chambre de mélange, située au-dessous de la plaque, étant sous forme d'un convergent de raccordement au tube vertical descendant.
Avantageusement, le diamètre des orifices de la plaque est suffisant, en particulier au moins égal à 10 mm, pour éviter un colmatage dû à des particules contenues dans le liquide, en particulier des eaux usées.

Le dispositif comporte une entrée radiale du gaz dans la chambre annulaire distributrice, à partir d'une conduite de gaz se prolongeant au-delà de l'entrée radiale pour une mise possible à l'atmosphère.
Une telle mise à l'atmosphère est particulièrement avantageuse, notamment car elle améliore la sécurité au cours du fonctionnement d'un tel dispositif, en particulier lors d'une séquence d'arrêt du dispositif. Lors d'une telle séquence d'arrêt, on commence typiquement par évacuer le gaz contenu dans le dispositif en le remplaçant par de l'air extérieur, par l'intermédiaire du prolongement, ou tuyau d'évent, de ladite conduite de gaz. Typiquement, on ouvre progressivement une vanne d'évent de manière à introduire de l'air extérieur au sein de la chambre de mélange par ce tuyau d'évent, puis on ferme une vanne d'entrée de gaz de manière à interrompre l'arrivée de gaz dans la chambre de mélange par ladite conduite de gaz. La mise à l'atmosphère permet ainsi d'éviter tout phénomène d'implosion du dispositif. Cela est notamment très avantageux dans les cas où le gaz introduit dans la chambre de mélange par la conduite de gaz est dangereux, typiquement de l'ozone.
En outre, une telle mise à l'atmosphère permet de respecter de telles contraintes sécuritaires notamment lorsque le dispositif réalise une injection de gaz dans un niveau d'eau situé à une altitude relativement basse par rapport à l'altitude de la tête d'injection, c'est-à-dire lorsque ledit tube vertical descendant a une longueur relativement importante avant sa submersion, par exemple 10 mètres.

La mise à l'atmosphère permet aussi d'améliorer la souplesse du dispositif lors d'une séquence de démarrage au cours de laquelle un liquide est injecté dans la chambre de mélange par ledit conduit d'arrivée du liquide à traiter. Typiquement, lors d'une telle séquence de démarrage, on ouvre la vanne d'évent, permettant à une partie au moins du gaz présent dans la chambre de mélange d'être évacuée. La mise à l'atmosphère permet aussi à l'arrivée de gaz d'être fermée jusqu'à ce que le régime hydraulique souhaité soit obtenu. On ouvre alors l'arrivée de gaz et on ferme la vanne d'évent.

La section transversale du tube vertical est au moins égale à la surface totale des orifices de la plaque, et au plus égale à 2 fois cette même surface, et est de préférence comprise entre 1,2 et 1,5 fois la surface totale des orifices de la plaque.

La longueur du tube descendant peut être comprise entre 1 et 30 mètres, et est de préférence comprise entre 1 et 15 mètres.

Le convergent de la chambre de mélange peut être tronconique, l'angle d'inclinaison des génératrices du tronc de cône relativement à l'axe étant compris entre 15° et 45°.

Le système d'injection objet de l'invention est un système de dispersion à jet gaz liquide hydride mélangeur et injecteur à jet. Ledit système est composé d'une tête d'injection comportant une chambre de mélange à jet liquide en partie haute et d'un tube coaxial vertical à jet diphasique en partie inférieure, formant tuyère. Il a pour fonction de disperser de façon homogène le gaz sous forme de fines bulles dans le liquide moteur en tant que contacteur gaz liquide ou en vue du contact ultérieur avec la masse de liquide dans un contacteur environnant. Ladite dispersion gaz liquide est produite pour une rétention gazeuse comprise entre 5 et 70 %, de préférence entre 30 et 50 %.

La tête d'injection est conçue de manière à opérer un pré-mélange du liquide et du gaz en amont de la tuyère, le mélange étant rendu homogène le long de la descente dans la tuyère.

Le gaz et le liquide peuvent être ceux impliqués dans toute opération nécessitant la formation d'une dispersion gaz liquide.

De préférence, le gaz injecté sera choisi parmi l'air, l'oxygène, l'ozone, le dioxyde de carbone, ces gaz étant injectés seuls ou en mélanges.

De préférence, le liquide sera aqueux incluant les eaux naturelles douces ou salines, les eaux usées et plus généralement les effluents aqueux, les eaux de procédé industriel dans l'industrie y compris dans le secteur de production d'eau de consommation.

Selon un mode préférentiel de réalisation, la tête d'injection est alimentée par le liquide refoulé par un système de pompage et le gaz issu du système de distribution est à une pression égale ou supérieure à la pression atmosphérique. La tête d'injection réalise un pré-mélange du liquide et du gaz sous l'effet de un à plusieurs jets turbulents de liquide émis dans le courant de gaz admis radialement. Les jets de liquide sont produits grâce à un organe de distribution du liquide sous forme de jets à forte vitesse, typiquement entre 4 et 10 m/s, de préférence entre 6 et 8 m/s.

L'organe de distribution est de préférence une plaque de distribution à orifices. Une chambre de mélange située au-dessous de l'organe de distribution a pour forme de section supérieure la forme de la section de la plaque de distribution. La chambre de mélange est de forme tulipe ou tronconique convergente ou cylindrique ou parallélépipédique.

La turbulence des jets est démontrée par des nombres de Reynolds supérieurs à 10⁵. L'émission des jets liquides produit une vitesse de frottement interfaciale dans le gaz qui peut ainsi atteindre plus de 0,3 m/s soit une vitesse supérieure à la vitesse terminale de bulles de gaz de l'ordre de 3 mm. Un diagramme d'écoulement liquide montre les lignes de débit liquide et met en évidence les zones de recirculation de liquide à l'intérieur de la chambre de mélange également remplie de gaz. Les jets liquides à forte vitesse cisaillent ainsi le gaz et aspirent les poches de gaz produites vers le tube descendant. De plus, les jets liquides initient le transfert de matière gaz liquide. Considérant un temps de contact moyen des jets liquides de 0,15 s, le coefficient de transfert est de l'ordre de 1.10⁻⁴ m/s selon la nature du gaz. Le potentiel d'échange est égal à la concentration d'équilibre entre le gaz et le liquide. Par exemple, dans le cas du dioxyde de carbone comme gaz à disperser dans l'eau et des jets de distribution liquide à la vitesse de 10 m/s sur une surface totale 0,3 m² et de 1 m de hauteur, la quantité de dioxyde de carbone transférée s'élève à 0,3 kg/s.

La chambre de mélange est suivie en partie aval d'un tube coaxial de préférence cylindrique. La section du tube est au minimum égale à la surface totale d'émission des jets liquides dans la chambre de mélange et au maximum égale à 2 fois cette même surface. Le rapport de ces surfaces est de préférence compris entre 1,2 et 1,5.

Il est connu de l'état de l'art antérieur que l'écoulement en conduite verticale peut prendre plusieurs formes selon les conditions de fonctionnement et les dimensions de la conduite. La transition entre les différents régimes opère selon le rapport des débits gaz et liquide :
- L'écoulement à bulles apparaît pour de faibles valeurs du rapport des débits gaz et liquide. Il est caractérisé par une phase liquide continue fortement turbulente avec une dispersion homogène de bulles de gaz de taille relativement uniforme,
- Pour des rapports des débits gaz et liquide plus élevés, les régimes intermittents à bulles et à poches et agités se mettent en place en place,
- Les régimes à film et annulaire apparaissent pour des rapports volumiques de gaz et de liquide très élevés.
La carte d'écoulement en conduite verticale dépend, par ordre d'importance : des vitesses superficielles de gaz et de liquide, du diamètre de la conduite et des propriétés des fluides.

Dans le cas présent, le dispositif de dispersion selon l'invention rend le mélange diphasique homogène au cours de l'écoulement à co-courant descendant dans le tube coaxial au distributeur de liquide, comme il a été constaté pour une rétention de gaz de 40 %.

La longueur du tube descendant peut atteindre 30 mètres afin de promouvoir le transfert de matière à l'intérieur du tube et éventuellement dans le contacteur environnant dont la hauteur correspond à la hauteur utile du système de dispersion. La hauteur est de préférence comprise entre 1 et 25 m. Une rétention gazeuse dans le volume diphasique égale à 50 % correspond à l'empilement compact des inclusions de gaz dans le liquide. Dès lors, l'atteinte d'une taille de bulles homogène dans le tube descendant nécessite de cisailler encore le volume de gaz aspiré sous l'effet de la turbulence du mélange alors que la fréquence de coalescence des bulles est d'autant plus importante que la rétention gazeuse y est élevée. La turbulence du mélange est démontrée par des niveaux de nombre de Reynolds du mélange diphasique supérieurs à 10⁴. Cette turbulence est maintenue en appliquant une vitesse relative de liquide égale à la vitesse de liquide des jets de distribution dans la chambre de mélange pour la meilleure continuité d'écoulement, soit typiquement entre 4 et 10 m/s. Cette vitesse a tendance à diminuer légèrement au cours de la descente sous l'effet de la compression du gaz sous l'effet de la colonne de liquide et sous l'effet du transfert de matière qui s'opère. Le régime s'établit dans le domaine d'écoulement à bulles dès la partie supérieure du tube. La qualité du mélange au début du tube descendant détermine la pression nécessaire pour le gaz injecté.

En effet, la pression du mélange gaz liquide est fonction de la pression de sortie de la tuyère (principalement fonction de la hauteur d'immersion), des pertes de charge et du poids de la colonne de liquide dans le système d'injection (qui peut être considérée comme la composante statique). Il s'avère qu'un régime d'écoulement de type à film de liquide annulaire tel que celui observé dans les premiers mètres d'un tube équipé d'une buse et sans pré-mélange du gaz et du liquide fonctionnant à rétention gazeuse de 40 % empêche la transmission de pression statique vers le bas.

La perte de hauteur de liquide se traduit directement par la nécessité d'augmenter la pression du gaz à l'injection. Le dispositif selon l'invention permet au contraire une transmission régulière de la pression car il procure une bonne qualité de dispersion dès le début de la descente dans le tube. La taille de bulles produites est corrélée à l'énergie dissipée elle-même dépendante des taux de rétention locaux et des propriétés physico-chimiques des fluides composant la dispersion. Une dispersion d'oxygène dans l'eau à 40 % de gaz est caractérisée par des bulles de diamètre moyen égal à 2,5 mm à l'issue du tube de 10 m de longueur.

Le jet diphasique hautement concentré en gaz dissous produit en sortie de tube peut alors être dispersé dans un contacteur environnant ou relaxé vers la sortie du réacteur selon le temps de contact nécessaire à l'absorption et éventuellement à la réaction impliquée dans l'application. Le contacteur environnant peut être tout contacteur connu de l'état de l'art antérieur à courant ascendant de gaz.

L'invention consiste, mises à part les dispositions exposées ci-dessus, en un certain nombre d'autres dispositions dont il sera plus explicitement question ci-après à propos d'un exemple de réalisation décrit avec référence au dessin annexé, mais qui n'est nullement limitatif. Sur ce dessin :
Fig.1 est une vue schématique de dessus en perspective du dispositif de dispersion selon l'invention.
Fig.2 est une vue schématique en perspective selon un autre angle de vue et avec parties coupées du dispositif de Fig.1, et
Fig.3 est une vue en perspective du dessous du dispositif de Fig.1.

En se reportant au dessin, on peut voir que le dispositif de dispersion D comprend deux ensembles : une tête d'injection H et un tube P de dispersion à jet, formant tuyère. La tête d'injection H est la structure qui relie les arrivées de liquide et de gaz, mélange ces fluides et dirige le mélange résultant dans le tube descendant P.

La tête d'injection H est reliée au conduit d'arrivée 1 de liquide et comprend un compartiment B avec, en partie inférieure, un organe de distribution du liquide, de préférence une plaque 2 horizontale de distribution pour le liquide, percée d'orifices 2a. Le liquide s'écoule verticalement au-dessous de la plaque, suivant des jets schématisés par des flèches A sur Fig.2.

Une canalisation d'arrivée 4 du gaz à injecter est reliée, par une boîte radiale 4a, à une chambre annulaire 5 située sous la plaque 2 dont elle entoure la périphérie inférieure. Une paroi E limitant radialement vers l'intérieur la chambre 5 comporte des buses ou des ouvertures O de distribution du gaz suivant des directions radiales centripètes représentées par des flèches F sur Fig.2.

Une chambre de mélange 3 est située sous la plaque 2. La chambre de mélange 3 est de préférence en forme de tulipe ou tronconique convergente, mais pourrait être de forme cylindrique ou parallélépipédique.

Dans le cas où la chambre 3 est sous forme d'un convergent tronconique vers le bas, l'inclinaison des génératrices du convergent par rapport à l'axe géométrique est de préférence comprise entre 15° et 45°. La chambre 3 assure le raccordement au tube vertical descendant P, de préférence coaxial et cylindrique.

Un système 6 de mise à l'atmosphère pour la phase de démarrage est prévu en extrémité de la conduite 4 au-delà du raccordement avec la chambre annulaire 5. Une vanne d'évent, non représentée, est prévue dans le système 6, ainsi qu'une vanne d'entrée de gaz non représentée.

Le tube P de dispersion à jet est décrit hydrauliquement comme une longueur droite de conduite verticale.

Le fonctionnement du dispositif est le suivant.

La séquence de démarrage du dispositif, intégré à un contacteur environnant non représenté, permet de mieux comprendre la conception générale du dispositif dans son intégralité.
- Quand le dispositif ou système est arrêté, le niveau d'eau à l'intérieur du tube immergé P est égal au niveau d'eau à l'extérieur. Au-dessus de ce niveau, la chambre de mélange 3 et le tube P sont remplis de gaz.
- L'alimentation en liquide est démarrée selon un débit égal au tiers du débit de fonctionnement souhaité. Le liquide remplit la canalisation 1 d'alimentation du système.
- La plaque de distribution 2 produit des jets de liquide à faible vitesse.
- Le système de mise à l'atmosphère 6 permet de ourqer le gaz initialement contenu dans la tête d'injection et les poches de gaz entraînées au démarrage en amont dans le haut du tube P.
- Lorsque le débit de purge devient nul, la vanne du tuyau d'évent du système de mise à l'atmosphère 6 commute progressivement vers l'alimentation en gaz par la conduite 4 et le système peut entrer en production.
- Le débit de liquide est porté à sa valeur de fonctionnement.
- En régime stationnaire, le mélange de gaz et d'eau formé dans la chambre 3 circule vers le bas du tube.

La séquence d'arrêt du dispositif de dispersion s'articule comme suit :
- La première étape consiste à évacuer le gaz contenu dans le dispositif en le remplaçant par de l'air extérieur ou un gaz inerte. Pour cela, la vanne d'évent du système 6 est ouverte progressivement sur de l'air extérieur ou un gaz inerte, après quoi la vanne d'entrée de gaz du système 6 se ferme.
- Le dispositif continue de fonctionner, la totalité du gaz présent est remplacée.
- Après une courte période correspondant au renouvellement par 5 fois du volume total du dispositif, le dispositif peut être arrêté dans des conditions entièrement sécuritaires, en diminuant progressivement le débit d'eau.

Bien que les descriptions qui précèdent concernant le démarrage et l'arrêt du dispositif mentionnent plusieurs fois la variation progressive des conditions de fonctionnement en débit de gaz et de liquide, il faut noter que le dispositif est capable de réagir correctement à des changements brusques de conditions, résultant par exemple d'une panne de courant ou de tout autre événement capable d'entraîner un arrêt non programmé.

Ce dispositif permet d'assurer un engagement gazeux éminemment variable compris entre 0,01 et 2 (si exprimé en rapport des débits de gaz et de liquide volumique), au meilleur coût sous l'effet de la réduction de pression nécessaire, de produire une dispersion homogène de gaz dans le liquide propre à assurer le transfert des quantités de matière requises.

Simultanément, il offre comme avantages :
- La sécurité et stabilité de fonctionnement ;
- La rapidité d'exécution des étapes de démarrage et mise en régime ;
- La durée potentielle de fonctionnement (corrosion, maintenance,....).

Ce dispositif résout les inconvénients des systèmes décrits dans l'état de l'art antérieur et est de plus capable de remplacer tout ou partie des systèmes d'injection et de diffusion de gaz des contacteurs de type colonnes à bulles, des systèmes d'injection de gaz et d'agitation des contacteurs agités. Les contacteurs qui en résultent sont beaucoup plus performants tant du point de vue technique qu'économique.

## Revendications

1. Procédé de dispersion de gaz dans un courant descendant de liquide, dans lequel :
- le liquide est distribué selon au moins un jet dirigé (A) vers le bas, de préférence selon une pluralité de jets,
- le gaz est distribué radialement (F) vers le ou les jets de liquide pour être entraîné par le liquide,
- et le mélange liquide gaz est canalisé dans un tube vertical (P) d'écoulement descendant, le procédé étant mis en oeuvre par un dispositif comportant :
- un conduit d'arrivée (1) du liquide à traiter,
- en partie haute, une tête d'injection (H) reliée au conduit d'arrivée et comportant une chambre de mélange (3) à jet liquide,
- et en partie inférieure un tube vertical (P), de préférence coaxial, à écoulement diphasique,
- la tête d'injection (H) comprenant un compartiment (B) avec, en partie inférieure, une plaque (2) horizontale de distribution pour le liquide percée d'au moins un orifice (2a), et une chambre annulaire distributrice (5) prévue sous la plaque (2) sur sa périphérie, et comportant au moins une ouverture de distribution du gaz suivant une direction radiale (F) centripète,
- une chambre de mélange (3), située au-dessous de la plaque, **caractérisé en ce que** la chambre de mélange est sous forme d'un convergent de raccordement au tube vertical (P) descendant, et **en ce que** le dispositif comporte une entrée radiale (4a) du gaz dans la chambre annulaire (5) distributrice, à partir d'une conduite de gaz (4) se prolongeant (6) au-delà de l'entrée radiale pour une mise possible à l'atmosphère.

2. Procédé selon la revendication 1, **caractérisé en ce que** le gaz est distribué sous une pression inférieure à 2 bars, de préférence inférieure à 1.5 bar.

3. Procédé selon la revendication 1 ou 2, **caractérisé en ce que** la vitesse du ou des jets de liquide (A) est comprise entre 4 et 10 m/s, de préférence entre 6 et 8 m/s.

4. Procédé selon la revendication 1, **caractérisé en ce que** la section transversale du tube vertical (P) est au moins égale à la surface totale d'émission des jets de liquide (A), et au plus égal à 2 fois cette même surface, ladite section transversale étant de préférence comprise entre 1,2 et 1,5 fois la surface totale d'émission des jets .

5. Procédé selon l'une quelconque des revendications précédentes, **caractérisé en ce que** :
- le liquide est dirigé au-dessus de la plaque (2) horizontale comportant une pluralité d'orifices (2a) à l'intérieur d'une zone, pour s'écouler vers le bas selon une pluralité de jets de liquide,
- le gaz est distribué radialement en dessous et vers l'intérieur de ladite zone d'orifices pour le liquide,
- le mélange liquide gaz est canalisé selon une section décroissante jusqu'à rejoindre le tube vertical (P) d'écoulement descendant.

6. Procédé selon l'une quelconque des revendications précédentes, **caractérisé en ce que** le mélange liquide gaz est canalisé dans le tube vertical (P) descendant pendant au moins 0.2 seconde.

7. Procédé selon l'une quelconque des revendications précédentes, **caractérisé en ce que** le gaz injecté est choisi parmi l'air, l'oxygène, l'ozone, le dioxyde de carbone, ces gaz étant injectés seuls ou en mélanges.

8. Procédé selon l'une quelconque des revendications précédentes, **caractérisé en ce que** le liquide est aqueux incluant les eaux naturelles douces ou salines, les eaux usées et plus généralement les effluents aqueux, les eaux de procédé dans l'industrie y compris dans le secteur de production d'eau de consommation.

9. Dispositif d'injection de gaz dans un liquide, en particulier pour la mise en oeuvre d'un procédé selon l'une quelconque des revendications précédentes, comportant un conduit d'arrivée (1) du liquide à traiter, comportant :
- en partie haute, une tête d'injection (H) reliée au conduit d'arrivée et comportant une chambre de mélange (3) à jet liquide,
- en partie inférieure un tube vertical (P), de préférence coaxial, à écoulement diphasique,
- la tête d'injection (H) comprenant un compartiment (B) avec, en partie inférieure, une plaque (2) horizontale de distribution pour le liquide percée d'au moins un orifice (2a), et une chambre annulaire distributrice (5) prévue sous la plaque (2) sur sa périphérie, et comportant au moins une ouverture de distribution du gaz suivant une direction radiale (F) centripète,
- la chambre de mélange (3), située au-dessous de la plaque, **caractérisé en ce que** la chambre de mélange est sous forme d'un convergent de raccordement au tube vertical (P) descendant, et **en ce que** le dispositif comporte une entrée radiale (4a) du gaz dans la chambre annulaire (5) distributrice, à partir d'une conduite de gaz (4) se prolongeant (6) au-delà de l'entrée radiale pour une mise possible à l'atmosphère.

10. Dispositif selon la revendication 9, **caractérisé en ce que** le diamètre des orifices de la plaque est suffisant, en particulier au moins égal à 10 mm , pour éviter un colmatage dû à des particules contenues dans le liquide, en particulier dans les eaux usées.

11. Dispositif selon la revendication 9 ou 10, **caractérisé en ce que** la section transversale du tube vertical est au moins égale à la surface totale des orifices (2a) de la plaque, et au plus égale à 2 fois cette même surface, et est de préférence comprise entre 1,2 et 1,5 fois la surface totale des orifices (2a) de la plaque.

12. Dispositif selon l'une quelconque des revendications 9 à 11, **caractérisé en ce que** la longueur du tube descendant (P) est comprise entre 1 et 25 mètres

13. Dispositif selon l'une quelconque des revendications 9 à 12, **caractérisé en ce que** le convergent de la chambre de mélange (3) est tronconique, l'angle d'inclinaison des génératrices du tronc de cône relativement à l'axe étant compris entre 15° et 45°.

## Patentansprüche

1. Verfahren zur Dispersion von Gas in einem abwärts fließenden Flüssigkeitsstrom, bei welchem:
- die Flüssigkeit als mindestens ein nach unten gerichteter Strahl (A), vorzugsweise als mehrere Strahlen, verteilt wird,
- das Gas radial (F) in Richtung des Flüssigkeitsstrahls oder der - strahlen verteilt wird, um von der Flüssigkeit mitgenommen zu werden,
- und die Flüssigkeit/Gas-Mischung in ein abwärts gerichtetes vertikales Strömungsrohr (P) geleitet wird,
wobei das Verfahren mittels einer Vorrichtung durchgeführt wird, welche aufweist:
- eine Einlassleitung (1) für die zu behandelnde Flüssigkeit;
- im oberen Bereich, einen Einspritzkopf (H), der mit der Einlassleitung verbunden ist und eine Flüssigkeitsstrahl-Mischkammer (3) aufweist;
- und im unteren Bereich, ein vertikales, vorzugsweise koaxiales Zweiphasenströmungsrohr (P),
- wobei der Einspritzkopf (H) einen Raum (B) aufweist, der im unteren Bereich eine horizontale Flüssigkeitsverteilungsplatte (2) aufweist, welche von mindestens einer Öffnung (2a) durchsetzt ist, und eine ringförmige Verteilungskammer (5) aufweist, die unter der Platte (2) an deren Umfang vorgesehen ist, und mit einer Öffnung zur Gasverteilung in eine zentripetale radiale Richtung (F) versehen ist,
- eine unterhalb der Platte befindliche Mischkammer (3),
**dadurch gekennzeichnet, dass** die Mischkammer als Sammler für den Anschluss an das abwärts gerichtete vertikale Rohr (P) ausgebildet ist,
und dass die Vorrichtung einen radialen Gaseinlass (4a) in die ringförmige Verteilungskammer (5) aufweist, welcher sich von einer Gasleitung (4) ausgehend über den radialen Einlass hinaus erstreckt (6), um eine Belüftung zu ermöglichen.

2. Verfahren nach Anspruch 1, **dadurch gekennzeichnet, dass** das Gas unter einem Druck von weniger als 2 bar, vorzugsweise weniger als 1,5 bar verteilt wird.

3. Verfahren nach Anspruch 1 oder 2, **dadurch gekennzeichnet, dass** die Geschwindigkeit des Flüssigkeitsstrahls oder der -strahlen (A) zwischen 4 und 10 m/s, vorzugsweise zwischen 6 und 8 m/s beträgt.

4. Verfahren nach Anspruch 1, **dadurch gekennzeichnet, dass** der Querschnitt des vertikalen Rohres (P) mindestens gleich der Gesamtemissionsfläche der Flüssigkeitsstrahlen (A) ist, und höchstens gleich dem 2-fachen dieser Fläche ist, wobei der genannte Querschnitt vorzugsweise zwischen dem 1,2- und dem 1,5-fachen der Gesamtemissionsfläche der Strahlen beträgt.

5. Verfahren nach einem der vorhergehenden Ansprüche, **dadurch gekennzeichnet, dass**:
- die Flüssigkeit oberhalb der horizontalen Platte (2), die mehrere Öffnungen (2a) im Inneren einer Zone aufweist, gerichtet wird, um als ein oder mehrere Flüssigkeitsstrahlen abwärts zu strömen,
- das Gas radial unterhalb und in Richtung des Inneren der Zone der Öffnungen für die Flüssigkeit verteilt wird,
- die Flüssigkeit/Gas-Mischung entlang eines Abschnitts geleitet wird, der sich verjüngt, bis er das abwärts gerichtete vertikale Strömungsrohr (P) erneut erreicht.

6. Verfahren nach einem der vorhergehenden Ansprüche, **dadurch gekennzeichnet, dass** die Flüssigkeit/Gas-Mischung für mindestens 0,2 Sekunden in das abwärts gerichtete vertikale-Rohr (P) geleitet wird.

7. Verfahren nach einem der vorhergehenden Ansprüche, **dadurch gekennzeichnet, dass** das eingespritzte Gas unter Luft, Sauerstoff, Stickstoff und Kohlendioxid ausgewählt ist, wobei diese Gase allein oder in Mischungen eingespritzt werden.

8. Verfahren nach einem der vorhergehenden Ansprüche, **dadurch gekennzeichnet, dass** die Flüssigkeit wässrig ist, einschließlich natürliches Süß- oder Salzwasser, Brauchwasser und im Allgemeinen Abwässer, industrielles Prozesswasser, einschließlich des Sektors der Trinkwasserherstellung.

9. Vorrichtung zum Einspritzen von Gas in eine Flüssigkeit, insbesondere zur Durchführung eines Verfahrens nach einem der vorhergehenden Ansprüche, die eine Einlassleitung (1) für die zu bearbeitende Flüssigkeit aufweist, mit:
- im oberen Bereich, einem Einspritzkopf (H), der mit der Einlassleitung verbunden ist und eine Flüssigkeitsstrahl-Mischkammer (3) aufweist;
- im unteren Bereich, einem vertikalen, vorzugsweise koaxialen Zweiphasenströmungsrohr (P),
- wobei der Einspritzkopf (H) einen Raum (B) aufweist, der im unteren Bereich eine horizontale Flüssigkeitsverteilungsplatte (2) aufweist, welche von mindestens einer Öffnung (2a) durchsetzt ist, und eine ringförmige Verteilungskammer (5) aufweist, die unter der Platte (2) an deren Umfang vorgesehen ist, und mit einer Öffnung zur Gasverteilung in eine zentripetale radiale Richtung (F),
- wobei die Mischkammer (3) unter der Platte angeordnet ist,
**dadurch gekennzeichnet, dass** die Mischkammer als Sammler für den Anschluss an das abwärts gerichtete vertikale Rohr (P) ausgebildet ist,
und dass die Vorrichtung einen radialen Gaseinlass (4a) in die ringförmige Ausgabekammer (5) aufweist, welcher sich von einer Gasleitung (4) ausgehend über den radialen Einlass hinaus erstreckt (6), um eine Belüftung zu ermöglichen.

10. Vorrichtung nach Anspruch 9, **dadurch gekennzeichnet, dass** der Durchmesser der Öffnungen der Platte ausreicht, insbesondere mindestens gleich 10 mm ist, um eine Vorstopfung aufgrund von in der Flüssigkeit, insbesondere in Brauchwasser, enthaltenen Partikeln zu vermeiden.

11. Vorrichtung nach Anspruch 9 oder 10, **dadurch gekennzeichnet, dass** der Querschnitt des vertikalen Rohres mindestens gleich der Gesamtfläche der Öffnungen (2a) der Platte ist, und höchstens gleich dem 2-fachen dieser Fläche ist, und dass er vorzugsweise zwischen dem 1,2- und dem 1,5-fachen der Gesamtfläche der Öffnungen (2a) der Platte ist.

12. Vorrichtung nach einem der Ansprüche 9 bis 11, **dadurch gekennzeichnet, dass** die Länge des abwärts gerichteten Rohres (P) zwischen 1 und 25 Meter beträgt.

13. Vorrichtung nach einem der Ansprüche 9 bis 12, **dadurch gekennzeichnet, dass** der Sammler der Mischkammer (3) kegelstumpfförmig ausgebildet ist, wobei der Neigungswinkel der Erzeugenden des Kegelstumpfs in Bezug auf die Achse zwischen 15° und 45° beträgt.

## Claims

1. A process for dispersing gas in a downward flow of liquid, **characterized in that**:
- the liquid is distributed as at least one downward-directed jet (A), preferably as a plurality of jets,
- the gas is distributed radially (F) toward the liquid jet(s) in order to be entrained by the liquid,
- and the liquid-gas mixture is channeled in a vertical tube (P) with downward flow,
said process being implemented by a device comprising:
- an inlet pipe (1) for the liquid to be treated
- in the upper part, an injection head (H) connected to the inlet pipe and comprising a liquid-jet mixing chamber (3),
- and in the lower part, a vertical, preferably coaxial, tube (P) with two-phase flow,
- the injection head (H) comprising a compartment (B) with, in the lower part, a horizontal distribution plate (2) for the liquid perforated with at least one orifice (2a), and a distributing annular chamber (5) provided under the plate (2) over its periphery, and comprising at least one opening for distribution of the gas along a centripetal radial direction (F),
- the mixing chamber (3), located under the plate, **characterized in that** the mixing chamber is in the form of a convergent section for coupling to the vertical down tube (P) and **characterized in that** the device comprises a radial inlet (4a) of the gas into the distributing annular chamber (5), from a gas pipe (4) that extends (6) beyond the radial inlet for possible venting to the atmosphere.

2. The process as claimed in claim 1, **characterized in that** the gas is distributed under a pressure of less than 2 bars, preferably less than 1.5 bar.

3. The process as claimed in claim 1 or 2, **characterized in that** the velocity of the liquid jet(s) (A) is between 4 and 10 m/s, preferably between 6 and 8 m/s.

4. The process as claimed in claim 1, **characterized in that** the cross section of the vertical tube (P) is at least equal to the total emission area of the liquid jets (A), and at most equal to 2 times this very area, said cross section preferably being between 1.2 and 1.5 times the total emission area of the jets.

5. The process as claimed in any one of the preceding claims, **characterized in that**:
- the liquid is directed above a horizontal plate (2) comprising a plurality of orifices (2a) within a zone, in order to flow downward as a plurality of liquid jets,
- the gas is distributed radially underneath and toward the interior of said zone of orifices for the liquid,
- the liquid-gas mixture is channeled along a decreasing section until it reaches the vertical tube (P) with downward flow.

6. The process as claimed in any one of the preceding claims, **characterized in that** the liquid-gas mixture is channeled in the vertical down tube (P) for at least 0.2 second.

7. The process as claimed in any one of the preceding claims, **characterized in that** the gas injected is selected from air, oxygen, ozone and carbon dioxide, these gases being injected alone or as mixtures.

8. The process as claimed in any one of the preceding claims, **characterized in that** the liquid is aqueous including natural fresh waters or salt waters, wastewaters and more generally aqueous effluents, process waters in industry including in the sector for production of drinking water.

9. A device for injecting gas into a liquid, in particular for the implementation of a process as claimed in any one of the preceding claims, comprising an inlet pipe (1) for the liquid to be treated, **characterized in that** it comprises:
- in the upper part, an injection head (H) connected to the inlet pipe and comprising a liquid-jet mixing chamber (3),
- and in the lower part, a vertical, preferably coaxial, tube (P) with two-phase flow,
- the injection head (H) comprises a compartment (B) with, in the lower part, a horizontal distribution plate (2) for the liquid perforated with at least one orifice (2a), and a distributing annular chamber (5) provided under the plate (2) over its periphery, and comprising at least one opening for distribution of the gas along a centripetal radial direction (F),
- the mixing chamber (3), located under the plate, **characterized in that** the mixing chamber is in the form of a convergent section for coupling to the vertical down tube (P) and **characterized in that** the device comprises a radial inlet (4a) of the gas into the distributing annular chamber (5), from a gas pipe (4) that extends (6) beyond the radial inlet for possible venting to the atmosphere.

10. The device as claimed in claim 9, **characterized in that** the diameter of the orifices of the plate is sufficient, in particular at least equal to 10 mm, to prevent clogging due to particles contained in the liquid, in particular in wastewaters.

11. The device as claimed in any one of claims 9 or 10, **characterized in that** the cross section of the vertical tube is at least equal to the total area of the orifices (2a) of the plate, and at most equal to 2 times this very area, and is preferably between 1.2 and 1.5 times the total area of the orifices (2a) of the plate.

12. The device as claimed in any one of claims 9 to 11, **characterized in that** the length of the down tube (P) is between 1 and 25 meters.

13. The device as claimed in any one of claims 9 to 12, **characterized in that** the convergent section of the mixing chamber (3) is frustoconical, the angle of inclination of the generatrices of the frustum relative to the axis being between 15° and 45°.
